# EUROPÄISCHE PATENTSCHRIFT

(11) **EP 0 740 585 B1**
(45) Veröffentlichungstag und Bekanntmachung des Hinweises auf die Patenterteilung: **05.08.1998**
(21) Anmeldenummer: 95906297.7
(22) Anmeldetag: 04.01.1995
(51) Int. Cl.: B03C 3/38, B03C 3/41

(54) **VERFAHREN UND VORRICHTUNG ZUR BEHANDLUNG GASGETRAGENER PARTIKEL**
PROCESS AND DEVICE FOR TREATING GASBORNE PARTICLES
PROCEDE ET DISPOSITIF PERMETTANT DE TRAITER DES PARTICULES TRANSPORTEES PAR GAZ

(30) Priorität: 13.01.1994 DE 4400827
(43) Veröffentlichungstag der Anmeldung: 06.11.1996
(73) Patentinhaber: Gutsch, Andreas, 63674 Altenstadt (DE)
(72) Erfinder: GUTSCH, Andreas, D-76185 Karlsruhe (DE); LÖFFLER, Friedrich, verstorben (DE)
(74) Vertreter: Behrens, Dieter, Dr.-Ing.
(86) Internationale Anmeldenummer: EP9500026
(87) Internationale Veröffentlichungsnummer: WO9519226

(56) Entgegenhaltungen:
- DE-A- 1 407 534
- FR-A- 1 379 191
- US-A- 1 962 555
- US-A- 4 071 688
- PATENT ABSTRACTS OF JAPAN vol. 15, no. 285 (C-0851) 19. Juli 1991 & JP,A,03 098 658 (TAKASAGO THERMAL ENG CO LTD) 24. April 1991
- PATENT ABSTRACTS OF JAPAN vol. 2, no. 95 (M-78) 9. August 1978 & JP,A,53 064 878 (MATSUSHITA DENKI SANGYO K.K.) 6. September 1978

## Beschreibung

Die Erfindung betrifft ein Verfahren zur Behandlung gasgetragener Partikel, insbesondere zur elektrisch induzierten Agglomeration gasgetragener Partikel nach dem Oberbegriff des Anspruchs 1 sowie eine Vorrichtung zur Durchführung des Verfahrens nach dem Oberbegriff des Anspruchs 7.

Solche Verfahren bzw. Vorrichtungen haben eine ganze Reihe von Einsatzbereichen. Insbesondere werden sie auf dem Gebiet der Partikelabscheidung benutzt, um die Wirksamkeit bekannter Partikelabscheideverfahren und -vorrichtungen in Richtung kleiner und kleinster Partikel zu erweitern. So kommt es beispielsweise bei der Stromerzeugung aus fossilen Brennstoffen, bei der Müllverbrennung, bei metallurgischen Hochtemperaturprozessen und bei katalytischen Gas-Feststoffsynthesen zu Problemen mit herkömmlichen Partikelabscheidetechniken, da die Primärpartikelgröße der bei den vorgenannten Prozessen zu behandelnden Aerosole in der Regel deutlich unterhalb von 1 µm liegt und Partikeln dieser Größe mit herkömmlichen Partikelabscheidetechniken nicht oder zumindest nicht wirtschaftlich abscheidbar sind.

Schaltet man jedoch der eigentlichen Partikelabscheidung eine Stufe vor, in der die zu behandelnden Partikel zu Partikelverbänden agglomeriert werden, so verbessert sich bei unveränderter Abscheidetechnik das erzielbare, durch den Gesamtabscheidegrad repräsentierte Ergebnis deutlich.

Ein weiterer Einsatzbereich ist die Feststoffsynthese aus Gasphasenreaktionen. Bei derartigen Synthesen beträgt die Primärpartikelgröße häufig nur wenige Nanometer. Schon aus wirtschaftlichen Gründen ist hier eine äußerst effektive Partikelabscheidung erforderlich, da die im Aerosol vorliegenden Partikeln den zu gewinnenden Wertstoff darstellen. Primär ist daher auch im Rahmen solcher Feststoffsynthesen die Partikelvergrößerung vor der eigentlichen Partikelabscheidung die Hauptaufgabe, jedoch kann durch das gewählte Agglomerationsverfahren auch die entstehende Agglomeratstruktur beeinflußt werden.

Grundsätzlich kann die gewünschte Partikelvergrößerung auf verschiedene Weise erreicht werden. Neben sogenannten "nassen" Verfahren, bei denen die Partikelvergrößerung durch Kondensation von Wasserdampf aus einer übersättigten Atmosphäre erfolgt, sind die auch als "trockene" Verfahren bezeichneten Agglomerationstechniken bekannt, bei denen die gewünschte Agglomeration durch eine Kollision von Partikeln in einer fluiden Phase erfolgt. Voraussetzung für diese sogenannte direkte Agglomeration ist demnach, daß die einzelnen Partikeln in der fluiden Phase untereinander eine Relativgeschwindigkeit aufweisen. Diese Relativgeschwindigkeit kann mittels thermischer und turbulenter Diffusion oder durch eine von Kraftfeldern induzierte Partikelbewegung erzeugt werden. Als Kraftfelder kommen insbesondere Schwerefelder, Zentrifugalfelder, Schallfelder oder elektrische Felder in Frage. Der Vorteil einer elektrisch induzierten Agglomeration, d. h. der Erzeugung von Relativgeschwindigkeiten der Partikel mittels eines elektrischen Feldes, liegt in dem beispielsweise im Vergleich zu Schallfeldern erheblich niedrigeren Energiebedarf, insbesondere im Bereich kleiner und kleinster Partikel, wo elektrische Kräfte bei nur geringem Leistungsbedarf noch einen erheblichen Einfluß auf die Partikelbewegungen ausüben.

Aus der DE-A- 37 37 343 und aus der US-A- 3 826 063 sind Elektrofilter bekannt, in denen ein partikelbeladener, zu reinigender Gasstrom in zwei räumlich voneinander getrennte Teilgasströme aufgeteilt wird. Jeder Teilgasstrom wird in herkömmlicher Weise durch zumindest ein Elektrodenpaar unipolar aufgeladen. Nach der unipolaren Aufladung der Teilgasströme werden letztere wieder zusammengeführt.

Aus der DE-A- 1 407 534 ist ein zur Abscheidung von Partikeln aus Gasströmen dienender Elektrofilter bekannt, der Ionisationselektroden und Abscheideelektroden aufweist. Die Ionisationselektroden sind als gegenüberliegend angeordnete, nadelförmige Elektroden ausgebildet, wobei je zwei sich gegenüberliegende Ionisationselektroden in einen als Abscheideelektrode dienenden Kohlkörper ragen. Zur gewünschten Abscheidung der Partikel kommt es aufgrund einer Potentialdifferenz zwischen den Ionisationselektroden und der diesen zugeordneten Abscheideelektrode, d.h. es findet auch bei dieser Anordnung eine uni-polare Aufladung der Partikel statt.

Aus der US-A- 4 734 105 ist ein Verfahren und eine Vorrichtung zur Abtrennung fester oder flüssiger Partikel aus einem Gasstrom mittels eines elektrischen Feldes bekannt. Dabei wird der partikelbeladene Gasstrom durch einen Strömungskanal geleitet, in dem mehrere flächig ebene bzw. flächig gekrümmte Elektrodenpaare angeordnet sind. Zumindest die Hauptelektroden weisen in den Strömungskanal hineinragende, nadelförmige Fortsätze mit kugelförmigen oder halbkugelförmigen Spitzen auf, an denen es nach Anlegen eines elektrischen Feldes zu Koronaentladungen und damit zur Ionisation von Gasmolekülen kommt. Die kugelförmigen bzw. halbkugelförmigen Spitzen der nadelförmigen Elektrodenfortsätze weisen dabei einen Durchmesser auf, der größer als der Durchmesser des Nadelschaftes ist. Mittels zweier beispielsweise gitterförmiger Hilfselektroden soll erreicht werden, daß der Bereich, in dem das Gas ionisiert wird, von demjenigen Bereich in radialer Richtung des Strömungskanals getrennt ist, in dem die mit Hilfe der Gasionen aufgeladenen Partikel zusammenstoßen. Auf diese Weise soll das Anlegen eines starken elektrischen Feldes ermöglicht werden, durch das die Lösung des in der US-A- 4 734 105 angegebenen Problems erzielt werden soll, nämlich die in Strömungsrichtung zur Abscheidung von Partikeln notwendige Strecke deutlich zu verkürzen. Es handelt sich demnach bei der in der US-A- 4 734 105 beschriebenen Vorrichtung um einen weiterentwickelten Elektrofilter.

Der Grundgedanke, die Kollisionsrate von sich in einem Gasstrom befindenden Partikeln durch Anlegen eines elektrischen Feldes zu erhöhen, ist also bekannt. Jedoch ist es bisher nicht gelungen, mit Hilfe der bekannten Methoden zur Partikelaufladung ein zumindest nahezu symmetrisch bipolar geladenes Aerosol bereit-zustellen, das im Hinblick auf eine Erhöhung der Kollisionswahrscheinlichkeit besonders wünschenswert ist.

Der Erfindung liegt die Aufgabe zugrunde, ein Verfahren und eine Vorrichtung zur Behandlung gasgetragener Partikel, insbesondere zur elektrisch induzierten Agglomeration gasgetragener Partikel bereitzustellen, mit dem bzw. mit der es möglich ist, ein zumindest nahezu symmetrisch bipolar geladenes Aerosol bereitzustellen und gleichzeitig die Partikeldeposition während der Bereitstellung zu minimieren.

Diese Aufgabe ist erfindungsgemäß mit einem Verfahren, das die im Anspruch 1 genannten Schritte aufweist, und mit einer Vorrichtung gelöst, die die im Anspruch 7 genannten Merkmale aufweist.

Demnach ist erkannt worden, daß es zur erfolgreichen bipolaren Aufladung gasgetragener, fester oder flüssiger Partikeln erforderlich ist, die gesamten Elektroden nadelförmig auszubilden und so anzuordnen, daß sich die Spitzen eines jeden Elektrodenpaares im Strömungskanal gegenüberliegen. Der Ausdruck "nadelförmig" soll die verwendeten Elektroden nicht hinsichtlich ihrer Größe beschränken, sondern sie lediglich in Bezug auf ihre Stiftform und ihre spitze charakterisieren, deren Rundungsdurchmesser kleiner als der Durchmesser des Elektrodenschaftes ist.

Die Elektroden müssen dabei so beschaltet sein, daß sie erdfrei sind. Weiterhin muß sichergestellt sein, daß das elektrische Feld nur über die nadelförmigen Elektroden in den Strömungskanal eingekoppelt wird und letzterer im übrigen frei von äußeren elektrischen Feldern ist. Durch diese Maßnahmen wird erreicht, daß das elektrische Feld in einem räumlich eng begrenzten Bereich eingekoppelt wird, so daß die Partikelagglomeration im wesentlichen in Bereichen stattfindet, in denen kein äußeres elektrisches Feld vorhanden ist. Auf diese Weise wird verhindert, daß es bei unvollständiger Rekombination entgegengesetzt geladener Partikel zu einer Partikeldrift in Radialrichtung des Strömungskanals und damit zur Abscheidung von Partikeln im Strömungskanal kommt. Eine räumliche Trennung der Aufladezonen, d. h. eine Volumenstromteilung zur getrennten, polaritätsspezifischen Aufladung wie bei herkömmlichen Verfahren und Vorrichtungen üblich, ist erfindungsgemäß nicht mehr erforderlich, wodurch die Partikelabscheidung im Bereich der Aufladezonen weitgehend reduziert ist. Darüber hinaus führt, wie Versuche ergeben haben, das Fehlen eines äußeren elektrischen Feldes zu einer erhöhten Kollisionsrate des bipolar geladenen Aerosols und damit zu einer wirksameren Agglomeration. Auch ist beim erfindungsgemäßen Verfahren bzw. der erfindungsgemäßen Vorrichtung die erforderliche Beschaltung der Elektroden wegen des Fehlens zusätzlicher Hilfselektroden wesentlich einfacher.

Beim erfindungsgemäßen Verfahren bzw. der erfindungsgemäßen Vorrichtung brennen Koronen nicht wie im angegebenen Stand der Technik zwischen Elektroden, die sich auf ein- und derselben Seite eines Strömungskanals befinden, sondern zwischen den Spitzen von je zwei sich gegenüberliegend angeordneten Elektroden. Neben einer Verminderung des konstruktiven Aufwands führt diese Anordnung dazu, daß eine elektrostatische Zerstreuung gleichgeladener Gasionen im Bereich der Nadelspitzen erfolgt, so daß nahezu der gesamte Raum des Strömungskanals mit Ladungsträgern erfüllt ist, obwohl das zur Einkopplung dienende elektrische Feld räumlich stark begrenzt ist. Mit der erfindungsgemäßen Anordnung ist es durch Anlegen eines zumindest nahezu symmetrischen Potentialverhältnisses an sich gegenüberliegende Elektroden erstmals möglich, nahezu 100 % der gasgetragenen Partikeln so aufzuladen, daß sich ein nahezu symmetrisch bipolar geladenes Aerosol ergibt. Damit können nun auch Feinstaerosole, d. h. Aerosole, die im wesentlichen Partikel im Submikrometerbereich enthalten, also Partikel kleiner als 1 µm, bevorzugt kleiner als 0,5 µm und insbesondere kleiner als 0,1 µm, auf effiziente Weise agglomeriert werden.

Neben der Möglichkeit, herkömmliche Partikelabscheidetechniken durch Vorschalten des erfindungsgemäßen Verfahrens bzw. einer erfindungsgemäßen Vorrichtung auch für bisher nicht wirtschaftlich abscheidbare Partikeln einzusetzen, eröffnet sich auch die Möglichkeit, das erfindungsgemäße Verfahren oder eine erfindungsgemäße Vorrichtung im Rahmen von Feststoffsynthesen aus Gasphasenreaktionen zur gezielten Beeinflussung entstehender Agglomerate zu benutzen. Mit Hilfe der elektrisch induzierten Agglomeration können beispielsweise hinsichtlich Konzentration, Struktur und Größe quasi "in situ" spezifische Agglomeratstrukturen erzielt werden, die sich deutlich von jenen Agglomeratstrukturen unterscheiden, wie sie bei diffusionsmotivierter Agglomeration, d. h. Agglomeration aufgrund thermischer und turbulenter Diffusion, auftreten. Anwendungsbeispiele werden derzeit in der Glasfasersynthese, in der TiO₂-Pigmentsynthese, in der Synthese von Matrixmaterial (Al₂O₃) für die Chip-Industrie sowie in der Halb- und Supraleitersynthese gesehen.

Aus dem vorstehenden ergibt sich, daß das erfindungsgemäße Verfahren und die erfindungsgemäße Vorrichtung insbesondere zur elektrisch induzierten Agglomeration kleiner und kleinster gasgetragener Partikel geeignet sind, d.h., daß selbst Partikel agglomeriert werden können, deren Größe im Nanometer-Bereich liegt.

Allerdings hat sich auch herausgestellt, daß das erfindungsgemäße Verfahren und die erfindungsgemäße Vorrichtung dazu geeignet sind, größere und hoch unipolar geladene, gasgetragene Partikel zu neutralisieren. Mit größeren Partikeln sind hier Partikel gemeint, die größer als ungefähr 1 bis 2 µm und insbesondere größer als 5 µm sind. Messungen der Ladungsverteilung im Partikelgrößenbereich oberhalb von etwa 1,5 µm haben gezeigt, daß auch hier bei bipolarer Beschaltung der Elektroden ein bipolar geladenes Aerosol erzeugt wird. Überraschenderweise ist jedoch bei diesen größeren Partikeln die Anzahl der Elementarladungen pro Partikel nicht signifikant größer als bei wesentlich kleineren Partikeln, die mit dem erfindungsgemäßen Verfahren bzw. der erfindungsgemäßen Vorrichtung behandelt worden sind. Aufgrund theoretischer Überlegungen wurde eigentlich erwartet, daß die Zahl der Elementarladungen ungefähr proportional zur Partikelgröße sein müßte.

Somit ist es erfindungsgemäß möglich, sehr stark unipolar auf-geladene größere Partikel (ca. 500 bis 1000 Elementarladungen pro Partikel) in ein symmetrisch bipolar geladenes Aerosol umzuwandeln, wobei jedes Partikel nur noch etwa 20 oder weniger Elementarladungen aufweist. Ein solcher Wert gilt bei den angesprochenen, größeren Partikeln (bevorzugt größer als 2 µm und insbesondere größer als 5 µm) schon als nahezu neutral. Zwar sind elektrische Wechselwirkungen zwischen den einzelnen Partikeln noch vorhanden, jedoch wirken sich diese aufgrund der geringen Mobilität der größeren Partikel nicht auf die Partikeldynamik aus. Das bedeutet, daß mit Hilfe des erfindungsgemäßen Verfahrens bzw. der erfindungsgemäßen Vorrichtung Probleme vermieden werden können, die in Prozessapparaturen durch die Anwesenheit hoch aufgeladener und insbesondere hoch unipolar aufgeladener Partikel auftreten können. Als Beispiele für die erwähnten Probleme seien die unerwünschte elektrische Zerstreuung, die Ablagerung von Partikeln an Wänden aller Art sowie die Aufladung der gesamten Prozessapparatur und eine daraus resultierende Funkenentladung an der Apparatur genannt.

Bei kleineren und kleinsten Partikeln haben Messungen ergeben, daß die Zahl der elektrischen Elementarladungen pro Partikel nach der Aufladung mittels des erfindungsgemäßen Verfahrens bzw. der erfindungsgemäßen Vorrichtung ebenfalls im Bereich von 10 bis 20 liegt. Eine stärkere Aufladung ist aufgrund physikalischer Grenzen im Submikrometerbereich jedoch nicht realisierbar. Im übrigen reicht bei kleinen und kleinsten Partikeln die genannte geringe Anzahl an Elementarladungen zur Erhöhung der Agglomerationsrate vollkommen aus, da kleinere Partikel, insbesondere Partikel mit einer Größe im Nanometer-Bereich, eine sehr hohe Mobilität besitzen, weshalb auch kleinste attraktive Wechselwirkungen zwischen den einzelnen Partikeln die Partikeldynamik deutlich beeinflussen.

Ein entscheidender Vorteil des erfindungsgemäßen Verfahrens bzw. einer erfindungsgemäßen Vorrichtung ist in der Fokussierwirkung der nadelförmigen Elektroden zu sehen, deren gegenüberliegende Anordnung es ermöglicht, entgegengesetzt geladene Partikel in unmittelbarer Nähe und in einem räumlich eng begrenzten Bereich zu generieren, wodurch die Agglomerationsgeschwindigkeit gegenüber herkömmlichen Verfahren bzw. Vorrichtungen wesentlich erhöht ist und eine Abscheidung von Partikeln, insbesondere im Bereich der Koronaelektroden, stark reduziert ist.

Bevorzugt wird das durch den Strömungskanal fließende Aerosol in Strömungsrichtung gesehen wiederholt bipolar aufgeladen, um die bei einer Agglomeration entgegengesetzt geladener Partikel auftretende Ladungsrekombination auszugleichen und eine hohe Kollisionsrate zu gewährleisten. Durch die wiederholte bipolare Aufladung des Aerosols kann auch die Agglomeratgröße gezielt beeinflußt werden. Versuche haben ergeben, daß die stufenweise Zuschaltung weiterer Elektrodenpaare zu einer zusätzlichen Verschiebung der sich ergebenden Partikelgrößenverteilung in Bereiche größerer Partikelgrößen führt. Eine Sättigung der Agglomerationswirkung aufgrund mehrfacher bipolarer Aufladung des Aerosols konnte nicht festgestellt werden.

Es hat sich ferner herausgestellt, daß es besonders vorteilhaft ist, den Bereich, in dem das elektrische Feld in den Strömungskanal eingekoppelt wird, so klein wie möglich zu halten. Dies wird gemäß einer bevorzugten Ausführungsform einer erfindungsgemäßen Vorrichtung dadurch erreicht, daß der Schaft jeder Elektrode von einer elektrischen Isolierung umgeben ist, so daß der Bereich der Ladungsgenerierung auf die Spitzen der nadelförmigen Elektroden beschränkt ist.

Die Wandung des Strömungskanals besteht bevorzugt entweder aus elektrisch isolierendem Kunststoff oder aus einem Metall, das innen mit einer elektrisch isolierenden Beschichtung versehen ist. Die fokussierende Wirkung der nadelförmigen Elektroden bezüglich des elektrischen Feldes wird auf diese Weise noch erhöht.

Die Erfindung wird im folgenden anhand schematischer Zeichnungen eines Ausführungsbeispiels näher erläutert. Es zeigt:
- Fig. 1: eine erfindungsgemäße Vorrichtung in perspektivischer, teilweise aufgebrochener Darstellung, und
- Fig. 2: eine in der Vorrichtung gemäß Fig. 1 zum Einsatz kommende, nadelförmige Elektrode in auseinandergezogener Darstellung.

Eine Vorrichtung 10 zur elektrisch induzierten Agglomeration gasgetragener Partikel besteht im wesentlichen aus einem geschlossenen Strömungskanal 12, durch den in Pfeilrichtung ein Aerosol strömt, das gasgetragene Partikel 14 enthält, die fest oder flüssig sein können. Die Wandungen des Strömungskanals 12, d. h. die Deckfläche 16, die Bodenfläche 18 und die beiden Seitenflächen, bestehen aus Metall, das innen mit einer elektrisch isolierenden Beschichtung versehen ist. Ebensogut können die Wandungen aber auch aus einem elektrisch isolierenden Kunststoff bestehen. Der besseren Erkennbarkeit wegen ist die dem Betrachter zugewandte Seitenfläche des Strömungskanals 12 lediglich in der Figur durchsichtig dargestellt.

In der Deckfläche 16 und der Bodenfläche 18 des Strömungskanals 12 sind gegenüber diesem elektrisch isoliert stift- bzw. nadelförmige Elektroden 20, 22 befestigt, die die Flächen 16 und 18 durchdringen und sich von ihnen aus rechtwinklig je gleich weit in den Strömungskanal 12 hineinerstrecken. Die Elektroden 20 und 22, deren Aufbau genauer aus Fig. 2 hervorgeht, sind über eine in Fig. 1 nur angedeutete elektrische Leitung 24 mit einer nicht gezeigten Hochspannungsgleichstromquelle verbunden und erdfrei geschaltet, d. h. die in Fig. 1 oberen Elektroden 20 sind mit dem Pluspol der Gleichspannungsstromquelle verbunden, während die jeweils gegenüberliegenden, unteren Elektroden 22 mit dem Minuspol der Gleichspannungsstromquelle verbunden sind. Der Begriff "erdfrei" soll demnach hier bedeuten, daß keine der Elektroden 20 und 22 auf Masse gelegt ist, sondern tatsächlich mit einem Plus- bzw. Minuspotential verbunden ist. Statt der Gleichspannungsstromquelle kann auch eine Hochspannungswechselstromquelle verwendet werden.

Je eine Elektrode 20 und eine Elektrode 22 bilden zusammen ein Elektrodenpaar 20, 22, dessen Spitzen 26 sich in einem Abstand, der im Bereich von zumindest etwa 10 mm bis etwa 40 mm liegen kann, direkt gegenüberliegen. Bei einem sehr großen Strömungskanal kann der Abstand der Spitzen 26 auch deutlich mehr als 40 mm betragen.

Fünf solcher Elektrodenpaare 20, 22 sind in der Deckfläche 16 bzw. der Bodenfläche 18 mit einem Abstand von je 10 cm in Strömungsrichtung mittig angeordnet. Der Abstand, in dem aufeinanderfolgende Elektrodenpaare in Strömungsrichtung angeordnet sind, ergibt sich aus der Verweilzeit, die Partikel 14 zwischen aufeinanderfolgenden Elektrodenpaaren 20, 22 haben sollen, hängt also von der Geometrie des verwendeten Strömungskanals und der Strömungsgeschwindigkeit des Aerosols ab. Es hat sich herausgestellt, daß die Verweilzeit zwischen in Strömungsrichtung aufeinanderfolgenden Elektrodenpaaren 20, 22 vorteilhaft im Bereich einer Sekunde liegt.

Durch Anlegen der Gleichspannungsstromquelle in der beschriebenen Weise wird an den sich gegenüberliegenden Spitzen 26 der Elektroden 20 und 22 ein elektrisches Potential bereitgestellt, das zur Erzeugung einer stabilen Koronaentladung an jeder Spitze 26 ausreicht. Hierzu sind Feldstärken von etwa 2.000 V/cm erforderlich. Beträgt der Abstand zwischen den Spitzen 26 eines Elektrodenpaares 20, 22 beispielsweise 20 mm, so muß dennoch eine Spannung von etwa 4.000 V an die Elektroden 20 und 22 angelegt werden.

Die aufgrund den zwischen den Spitzen 26 stabil brennenden Koronen erzeugten, lokal sehr hohen elektrischen Feldstärken führen zur Ionisation des Trägergases. Die so erzeugten Gasionen und die freien Elektronen bewirken anschließend durch eine Kollision mit den gasgetragenen Partikeln deren Aufladung. Dabei ist das Potentialverhältnis zwischen den Elektroden 20 und 22 so eingestellt, daß eine weitgehend symmetrische, bipolare Aufladung des durch den Strömungskanal 12 geleiteten Aerosols erfolgt. Die Agglomeration der aufgeladenen Partikeln findet zum Teil schon im Bereich der Aufladezone, d. h. zwischen den Elektroden 20 und 22, im wesentlich jedoch unmittelbar stromabwärts statt. Außerhalb der Aufladezonen ist wegen des durch die Spitzen 26 stark fokussierten elektrischen Feldes und wegen der gegenüber dem Strömungskanal 12 elektrisch isolierten Elektroden 20 und 22 kein äußeres elektrisches Feld vorhanden.

Die fünf Elektrodenpaare 20, 22 sorgen dafür, daß die während der Verweilzeit des Aerosols im Strömungskanal 12 stattfindende Agglomeration entgegengesetzt geladener Partikel und die dabei auftretende Ladungsrekombination, die zu einer Reduktion des attraktiven Wechselwirkungspotentials innerhalb des Partikelkollektivs führt, ausgeglichen und überkompensiert und damit eine hohe Kollisionsrate über die gesamte Länge des Strömungskanals 12 aufrechterhalten wird. Bei gezielter Überkompensation kann durch die wiederholte bipolare Aufladung des Aerosols die entstehende Agglomeratgröße im Sinne einer Vergrößerung derselben beeinflußt werden.

Fig. 2 zeigt den Aufbau einer nadelförmigen Elektrode 20 und deren Befestigung in der Deckfläche 16 genauer. Die Elektroden 22 sind gleich aufgebaut und in gleicher Weise in der Bodenfläche 18 des Strömungskanals 12 befestigt.

Das Herzstück der Elektrode 20 ist eine dünne lange Edelstahlnadel 28, an deren bezüglich des Strömungskanals 12 innerem Ende die Spitze 26 ausgebildet ist. Auf dem größeren Teil der Edelstahlnadel 28 ist ein Außengewinde 30 vorhanden. Der Teil des Nadelschaftes 31, der im betriebsfertigen Zustand in den Strömungskanal 12 hineinragt, ist von einer elektrischen Isolation 32 umschlossen, die nur die Spitze 26 freiläßt und somit vom schaftseitigen Ende der Spitze 26 bis zum Beginn des Außengewindes 30 reicht.

Mit ihrem Außengewinde 30 wird die Edelstahlnadel 28 in eine Messinghülse 34 geschraubt, die hierfür eine Durchgangsbohrung 36 mit einem passenden Innengewinde 38 aufweist. An ihrem dem Strömungskanal 12 zugewandten Ende hat die Messinghülse 34 ein Außengewinde 40, mit dem sie in die Deckfläche 16 einschraubbar ist, in der hierzu ein Loch mit einem entsprechenden Innengewinde vorgesehen ist. Zum leichteren Einschrauben der Messinghülse 34 ist an ihrem dem Strömungskanal 12 abgewandten Ende ein Maulbzw. Ringschlüsselansatz 42 ausgebildet.

Der elektrische Anschluß der Elektrode 20 erfolgt mittels einer weiteren Hülse 44, die ebenfalls eine Durchgangsbohrung mit einem zum Außengewinde 30 der Edelstahlnadel 28 passenden Innengewinde aufweist. Diese Hülse 44, die mit der hier nicht dargestellten Leitung 24 verbunden ist, wird auf den Teil des Außengewindes 30 geschraubt, der nach außen aus der Messinghülse 34 herausragt. Mit 46 ist ein an der Hülse 44 angebrachtes Griffstück bezeichnet, das gleichzeitig zur elektrischen Isolation dient.

## Patentansprüche

1. Verfahren zur Behandlung gasgetragener Partikel, insbesondere zur elektrisch induzierten Agglomeration solcher Partikel, mit den Schritten:
- Leiten einer partikelbeladenen Gasströmung durch einen geschlossenen Strömungskanal, und
- Einkoppeln eines elektrischen Feldes, das zur Ionisation des den Strömungskanal durchströmenden Gases geeignet ist, in den Strömungskanal mittels zumindest eines Elektrodenpaares,
gekennzeichnet durch
Ionisieren des Gases zwischen erdfrei geschalteten, sich im Strömungskanal radial gegenüberliegenden, nadelförmigen Elektroden entgegengesetzter Polarität, wodurch eine Agglomeration der Partikeln im Strömungskanal im wesentlichen in Bereichen ohne äußeres elektrisches Feld erfolgt.

2. Verfahren nach Anspruch 1,
dadurch gekennzeichnet, daß die Partikel nahezu symmetrisch bipolar aufgeladen werden.

3. Verfahren nach Anspruch 1 oder 2,
dadurch gekennzeichnet, daß die Partikel in Strömungsrichtung wiederholt bipolar aufgeladen werden.

4. Verfahren nach einem der Ansprüche 1 bis 3,
dadurch gekennzeichnet, daß die Aufladung der Partikel im Gleichspannungsfeld erfolgt.

5. Verfahren nach einem der vorhergehenden Ansprüche,
dadurch gekennzeichnet, daß das elektrische Feld in einem räumlich sehr eng begrenzten Bereich zwischen den Spitzen der nadelförmigen Elektroden fokussiert ist.

6. Verfahren nach einem der vorhergehenden Ansprüche,
dadurch gekennzeichnet, daß die aufzuladenden Partikeln kleiner als 1 µm, bevorzugt kleiner als 0,5 µm und insbesondere kleiner als 0,1 µm sind.

7. Vorrichtung zur Durchführung des Verfahrens nach einem der Ansprüche 1 bis 6, mit einem geschlossenen Strömungskanal (12) und mehreren darin angeordneten Elektroden (20, 22), die alle nadelförmig und gegenüber der Strömungskanalwandung isoliert sind und die sich paarweise im Strömungskanal (12) radial gegenüberliegen, und mit einer Stromquelle, die mit den Elektroden (20, 22) verbunden ist und deren Stärke dazu ausreicht, zwischen den erdfrei geschalteten Elektroden (20, 22) entgegengesetzter Polarität jedes Elektrodenpaares (20 und 22) Koronaentladungen zu erzeugen.

8. Vorrichtung nach Anspruch 7,
dadurch gekennzeichnet, daß das zwischen den gegenüberliegenden Elektroden (20 und 22) anliegende Potentialverhältnis zumindest nahezu symmetrisch ist.

9. Vorrichtung nach Anspruch 7 oder 8,
dadurch gekennzeichnet, daß im Strömungskanal (12) mehrere Elektrodenpaare (20, 22) in Strömungsrichtung hintereinander angeordnet sind.

10. Vorrichtung nach einem der Ansprüche 7 bis 9,
dadurch gekennzeichnet, daß die Stromquelle eine Hochspannungs-Gleichstromquelle ist.

11. Vorrichtung nach einem der Ansprüche 7 bis 10,
dadurch gekennzeichnet, daß der Nadelschaft (31) jeder Elektrode (20 und 22) von einer elektrischen Isolierung (32) umgeben ist.

12. Vorrichtung nach einem der Ansprüche 9 bis 11,
dadurch gekennzeichnet, daß die Elektrodenpaare (20, 22) mit einem Abstand von zumindest annähernd 10 cm in Strömungsrichtung angeordnet sind.

13. Vorrichtung nach einem der Ansprüche 7 bis 12,
dadurch gekennzeichnet, daß die sich gegenüberliegenden Spitzen (26) eines jeden Elektrodenpaares (20, 22) einen Abstand voneinander im Bereich von 10 mm bis 40 mm aufweisen.

14. Vorrichtung nach einem der Ansprüche 7 bis 13,
dadurch gekennzeichnet, daß die Elektroden (20 und 22) mittels zweier Hülsen (34, 44) in der Kanalwandung befestigt sind.

15. Vorrichtung nach einem der Ansprüche 7 bis 14,
dadurch gekennzeichnet, daß die Kanalwandung aus elektrisch isolierendem Kunststoff besteht.

16. Vorrichtung nach einem der Ansprüche 7 bis 14,
dadurch gekennzeichnet, daß die Kanalwandung aus Metall besteht und innen mit einer elektrisch isolierenden Beschichtung versehen ist.

17. Verwendung einer Vorrichtung nach einem der Ansprüche 7 bis 16 zur Neutralisation hoch unipolar aufgeladener, gasgetragener Partikel.

18. Verwendung nach Anspruch 17,
dadurch gekennzeichnet, daß die Partikel größer als 1,5 µm, bevorzugt größer als 2 µm und insbesondere größer als 5 µm sind.

## Claims

1. Process for treating gas-borne particles, in particular for the electrically induced agglomeration of such particles, comprising the steps of:
- directing a particle-laden flow of gas through a closed flow duct, and
- coupling an electric field which is suitable for the ionization of the gas flowing through the flow duct into the flow duct by means of at least one electrode pair,
characterized by
the ionization of the gas between needle-shaped electrodes that have opposing polarity, are wired to be ungrounded and are disposed radially opposite each other in the flow duct thus causing an agglomeration of the particles in the flow duct essentially in regions without an outside electric field.

2. Process according to claim 1,
characterized in that the particles are essentially symmetrically bipolarly charged.

3. Process according to claim 1 or claim 2,
characterized in that the particles are repeatedly bipolarly charged in the direction of flow.

4. Process according to one of claims 1 to 3,
characterized in that the particles are charged in a direct current voltage field.

5. Process according to one of the preceding claims,
characterized in that the electric field is focussed in a spatially very narrowly defined region between the tips of the needle-shaped electrodes.

6. Process according to one of the preceding claims,
characterized in that the particles to be charged are smaller than 1 µm, preferably smaller than 0.5 µm, and especially smaller than 0.1 µm.

7. Apparatus for carrying out the process according to one of claims 1 to 6, comprising a closed flow duct (12) and a plurality of electrodes (20, 22) arranged therein, all of which are needle-shaped, are insulated with respect to the walls of the flow duct and are arranged in pairs radially opposite each other in the flow duct (12), and further comprising a current source which is connected to the electrodes (20, 22) and the strength of which is sufficient to produce corona discharges between the electrodes (20, 33) of each electrode pair (20 and 22) having opposing polarity and being wired to be ungrounded.

8. Apparatus according to claim 7,
characterized in that the potential ratio applied to the oppositely disposed electrodes (20 and 22) is at least substantially symmetrical.

9. Apparatus according to claim 7 or claim 8,
characterized in that a plurality of electrode pairs (20, 22) are arranged in succession in the flow duct (12).

10. Apparatus according to one of claims 7 to 9,
characterized in that the current source is a source of high-voltage direct current.

11. Apparatus according to one of claims 7 to 10,
characterized in that the needle shaft (31) of each electrode (20 and 22) is surrounded by an electrical insulation (32).

12. Apparatus according to one of claims 9 to 11,
characterized in that the electrode pairs (20, 22) are spaced from each other in the flow direction by at least approximately 10 cm.

13. Apparatus according to one of claims 7 to 12,
characterized in that the oppositely disposed tips (26) of each electrode pair (20, 22) are spaced from each other by about 10 mm to 40 mm.

14. Apparatus according to one of claims 7 to 13,
characterized in that the electrodes (20 and 22) are secured in the duct wall by means of two sleeves (34, 44).

15. Apparatus according to one of claims 7 to 14,
characterized in that the duct wall is made of electrically insulating plastic material.

16. Apparatus according to one of claims 7 to 14,
characterized in that the duct wall is made of metal and is provided on the inside with an electrically insulating coating.

17. Use of an apparatus according to one of claims 7 to 16 to neutralize highly unipolarly charged, gas-borne particles.

18. Use according to claim 17,
characterized in that the particles are larger than 1.5 µm, preferably larger than 2 µm and especially larger than 5 µm.

## Revendications

1. Procédé de traitement de particules supportées par gaz en particulier pour l'agglomération induite électriquement de telles particules, comprenant les opérations consistant à :
- canaliser un courant de gaz chargé en particules à travers un conduit d'écoulement fermé;
- encoupler dans le conduit d'écoulement un champ électrique qui soit approprié pour ioniser le gaz s'écoulant dans le conduit d'écoulement au moyen d'au moins une paire d'électrodes,
caractérisé par
l'ionisation du gaz entres des électrodes en forme d'aiguilles, se faisant face radialement dans le conduit d'écoulement, montées sans être reliées à la terre, de polarités opposées, ce qui provoque une agglomération des particules dans le conduit d'écoulement principalement dans des zones sans champ électrique extérieur.

2. Procédé selon la revendication 1,
caractérisé en ce que les particules sont chargées de façon bipolaire presque symétrique.

3. Procédé selon la revendication 1 ou 2,
caractérisé en ce que les particules sont chargées de façon répétée de façon bipolaire dans la direction de l'écoulement.

4. Procédé selon l'une quelconque des revendications 1 à 3,
caractérisé en ce que la charge des particules a lieu dans le champ de tension continue.

5. Procédé selon l'une quelconque des revendications précédentes,
caractérisé en ce que le champ électrique est focalisé dans une région très étroitement délimitée dans l'espace entre les pointes des électrodes en forme d'aiguilles.

6. Procédé selon l'une quelconque des revendications précédentes,
caractérisé en ce que les particules à charger sont plus petites que 1 µm, de préférence plus petites que 0,5 µm et en particulier plus petites que 0,1 µm.

7. Dispositif pour mettre en oeuvre le procédé selon l'une quelconque des revendications 1 à 6, comprenant un conduit d'écoulement fermé (12) et plusieurs électrodes (20, 22) disposées à l'intérieur de celui-ci, qui sont toutes en forme d'aiguille et sont isolées par rapport à la paroi du conduit d'écoulement et qui se font face radialement par paires dans le conduit d'écoulement (12) et comprenant une source de courant qui est reliée aux électrodes (20, 22) et dont la puissance suffit pour engendrer entre les électrodes (20, 22) montées sans être mises à la terre de polarités opposées de chaque paire d'électrodes (20 et 22) des décharges en couronne.

8. Dispositif selon la revendication 7,
caractérisé en ce que le rapport de potentiel s'appliquant entre les électrodes (20, 22) se faisant face est au moins approximativement symétrique.

9. Dispositif selon la revendication 7 ou 8,
caractérisé en ce que plusieurs paires d'électrodes (20, 22) sont disposées les unes derrière les autres dans le conduit d'écoulement (12) dans la direction de l'écoulement.

10. Dispositif selon l'une quelconque des revendications 7 à 9,
caractérisé en ce que la source de courant est une source de courant continu à haute tension.

11. Dispositif selon l'une quelconque des revendications 7 à 10,
caractérisé en ce que le talon d'aiguille (31) de chaque électrode (20 et 22) est entouré par une isolation électrique (32).

12. Dispositif selon l'une quelconque des revendications 9 à 11,
caractérisé en ce que les paires d'électrodes (20, 22) sont disposées avec un écartement d'au moins environ 10 cm dans la direction de l'écoulement.

13. Dispositif selon l'une quelconque des revendications 7 à 12,
caractérisé en ce que les pointes (26) se faisant face de chaque paire d'électrodes (20, 22) présentent un écartement l'une de l'autre situe dans la plage allant de 10 mm à 40 mm.

14. Dispositif selon l'une quelconque des revendications 7 à 13,
caractérisé en ce que les électrodes (20 et 22) sont fixées dans la paroi du conduit au moyen de deux manchons (34, 44).

15. Dispositif selon l'une quelconque des revendications 7 à 14,
caractérisé en ce que la paroi du conduit est en une matière synthétique électriquement isolante.

16. Dispositif selon l'une quelconque des revendications 7 à 14,
caractérisé en ce que la paroi du conduit est en métal et est pourvue intérieurement d'un revêtement électriquement isolant.

17. Utilisation d'un dispositif selon l'une quelconque des revendications 7 à 16 pour neutraliser des particules supportées par gaz fortement chargées de façon unipolaire.

18. Utilisation selon la revendication 17,
caractérisée en ce que les particules sont plus grandes que 1,5 µm, de préférence plus grandes que 2 µm et en particulier plus grandes que 5 µm.
